# EUROPÄISCHE PATENTSCHRIFT

(11) **EP 0 053 648 B1**
(45) Veröffentlichungstag und Bekanntmachung des Hinweises auf die Patenterteilung: **12.09.1984**
(21) Anmeldenummer: 81102589.9
(22) Anmeldetag: 07.04.1981
(51) Int. Cl.: E05B 17/04, E05B 21/06, E05C 3/00

(54) **Schliesseinsatz für ein Schloss**
Closing insert for a lock
Insert de fermeture pour une serrure

(30) Priorität: 06.12.1980 DE 3046087
(43) Veröffentlichungstag der Anmeldung: 16.06.1982
(73) Patentinhaber: Wilh. Schlechtendahl & Söhne GmbH & Co. KG, D-5628 Heiligenhaus (DE); VEGLA Vereinigte Glaswerke GmbH, D-52066 Aachen (DE)
(72) Erfinder: Kaldenberg, Günter, D-5620 Velbert (DE); Bahrenberg, Horst, D-5620 Velbert (DE); Engels, Hans, Ing. grad., D-5100 Aachen (DE)
(74) Vertreter: Niemann, Uwe, Dr.-Ing.

## Beschreibung

Die Erfindung betrifft einen Schliesseinsatz für ein Schloss mit einem Riegel oder Fallenriegel, der von einem Schliessbart des in einer durchgehenden Öffnung des Schlosses gehaltenen Einsatzes betätigbar ist, der eine im wesentlichen zylindrische Schliesswalze mit einem der Öffnung oder einer Teilöffnung im Schloss angepassten Durchmesser aufweist, wobei an den Stirnseiten der Schliesswalze Betätigungsausnehmungen sowie zwischen Schliessbart und zugeordneter Stirnseite Umfangsausnehmungen zur Fixierung der axialen Lage angeordnet sind.

Ein solcher Schliesseinsatz ist z.B.ein herkömmlicher Zylinderschlosseinsatz, der in ein Türschloss, ein Möbelschloss oder dergleichen eingesetzt wird und mit einem zugeordneten Zylinderschlossschlüssel betätigbar ist (DE-A-1 812 053). Ein solcher Zylinderschlosseinsatz hat den Vorteil, dass er bestimmten Sicherheitsanforderungen genügt und ausserdem mit einem verhältnismässig kleinen Schlüssel betätigbar ist.

Andere Schlösser, insbesondere Türschlösser, an die geringere Sicherheitsanforderungen gestellt werden, werden mit einem sogenannten Bundbartschlüssel betätigt, der jedoch wesentlich grösser als ein Zylinderschloss ist.

Häufig werden derartige Schlösser auch dann eingesetzt, wenn besondere Sicherheitsanforderungen gar nicht gestellt werden, nämlich z.B. innerhalb einer Wohnung. Hier ist meistens nur erforderlich, dass das Schloss neben der Betätigung durch einen Drücker oder dergleichen auch noch verriegelbar ist, gegebenenfalls auch nur von einer Seite, wie z.B. bei Türen von Badezellen oder dergleichen. Dann ist der Einsatz eines Zylinderschlosses aus Kostengründen nicht gerechtfertigt, während der Einsatz eines mit einem Bundbartschlüssel zu betätigenden Schlosses den Nachteil hat, dass der Bundbartschlüssel verhältnismässig gross ist. Deshalb gibt es für diesen Zweck besondere Schlösser, deren Herstellung und Lagerhaltung zusätzliche Kosten verursacht. Hier will die Erfindung Abhilfe schaffen.

Aufgabe der Erfindung ist es, den Aufwand für Herstellunng und Lagerhaltung von Schlössern, insbesondere für Türen, Möbel und dergleichen, zu reduzieren, so dass ein einziger Schlosstyp für die verschiedensten Zwecke eingesetzt werden kann.

Diese Aufgabe wird mit einem Schliesseinsatz der eingangs beschriebenen Gattung gelöst, der dadurch gekennzeichnet ist, dass die Schliesswalze aus einem einstückigen Bauteil aus Kunststoff oder Metall mit einem einstückig angeformten Schliessbart besteht sowie unmittelbar in der durchgehenden Öffnung drehbar gelagert ist und dass die Schliesswalze endseitig Zapfen aufweist, denen am Schloss oder der Tür befestigbare Blenden mit jeweils einem den Zapfen überfassenden und ein Zapfenlager bildenden Axialflansch zugeordnet sind.

Ein solcher Schliesseinsatz ist ein einfaches und billig herzustellendes Bauteil, welches wie ein Zylinderschlosseinsatz in das betreffende Schloss eingesetzt und gehalten wird und welches sich auch mit einer geeigneten, an die Betätigungsausnehmungen angepassten Handhabe betätigen lässt. Der Schliesseinsatz lässt sich immer dann vorteilhaft einsetzen, wenn keine besonderen Sicherheitsanforderungen an die Verriegelung des Schlosses gestellt werden.

Besonders günstig werden die Verhältnisse dann, wenn die Betätigungsausnehmungen von einem sich in Längsrichtung der Schliesswalze erstreckenden, durchgehenden Schlitz gebildet sind, dessen Querschnitt insbesondere den Querschnittsabmessungen eines üblichen Zylinderschlossschlüssels angepasst sind. Dann kann nämlich das mit dem Schliesseinsatz ausgerüstete Schloss mit jedem Zylinderschlossschlüssel verriegelt oder entriegelt werden.

Das schliesst nicht aus, dass dieses mit dem Schliesseinsatzversehene Schloss auch mit anderen Handhaben oder sogar mit besonderen, dafür eingerichteten Schlüsseln, die im wesentlichen aus einem Profilschaft bestehen, betätigt werden kann. Um zu verhindern, dass ein solcher Schlüssel aus dem Schliesseinsatz beim Zuschlagen der Tür herausfällt, kann die Schliesswalze wenigstens eine radiale Bohrung zur Aufnahme eines sich bis in den Schlitz erstreckenden federbelasteten Raststiftes aufweisen, der in eine zugeordnete Rastausnehmung des gesonderten Schlüssels passt.

Da es in der Regel genügt, wenn das Schloss von einer Seite verriegelbar ist, wird der Raststift zweckmässig in der Mitte der Schliesswalze angeordnet, so dass ein gesonderter Schlüssel von jeder Seite in die Schliesswalze eingeführt und durch Rastverbindung darin gehalten werden kann.

Die Umfangsausnehmungen zur axialen Lagefixierung können in der Nähe des Schliessbartes angeordnet und zur Aufnahme von Sprengringen angeordnet sein. Die Zapfen können einen kleineren Durchmesser als die Schliesswalze aufweisen und mit einer ein Widerlager für das Ende des Axialflansches bildenden Schulter in die Schliesswalze übergehen. Dabei wird der Schliesseinsatz von den Blenden gehalten, die wiederum einfache Bauteile sind und dem jeweiligen Verwendungszweck angepasst werden können. Es versteht sich, dass der Axialflansch der Blende eine durchgehende zylindrische Öffnung hat, wenn der Schliesseinsatz von der betreffendenn Seite aus betätigbar sein soll. In anderen Fällen, wenn keine Betätigung des Schliesseinsatzes von dieser Seite aus erwünscht ist, kann die Blende aber auch geschlossenn sein. Gleichartige Blenden können auch mit einer Öffnung versehen sein, deren Querschnitt dem Querschnitt eines Zylinderschlosseinsatzes entspricht.

Zum Ausgleich von herstellungsbedingten oder montagebedingten Toleranzen kann der Innenquerschnitt des Axialflansches konisch verjüngt sein, so dass er stets seine Funktion als Zapfenlager erfüllen kann.

Auch die Blenden können sehr einfach aufgebaut sein, es genügt, wenn jede Blende wenigstens einen Rastvorsprung zum Halten in einer zugeordneten Ausnehmung des Schlosses oder der Tür aufweist.

Im folgenden werden in der Zeichnung dargestellte Ausführungsbeispiele der Erfindung erläutert; es zeigen:
Fig. 1 eine Seitenansicht einer Schliesswalze,
Fig. 2 eine Stirnansicht des Gegenstandes nach Fig. 1,
Fig. 3 die Ansicht der Rückseite einer Blende,
Fig. 4 einen Schnitt in Richtung IV-IV durch den Gegenstand nach Fig. 3,
Fig. 5 eine Draufsicht auf ein Ganzglastürschloss mit Schliesswalze und Blende,
Fig. 6 eine Ansicht in Richtung des Pfeils VI auf den Gegenstand nach Fig. 5,
Fig. 7 teilweise eine andere Ausführungsform des Gegenstandes nach Fig. 5,
Fig. 8 teilweise eine weitere Ausführungsform des Gegenstandes nach Fig. 5,
Fig. 9 teilweise eine weitere Ausführungsform des Gegenstandes nach Fig. 5.

Die in den Fig. 1 und 2 dargestellte Schliesswalze 1 ist ein im wesentlichen zylindrisches Spritzgussteil aus Kunststoff oder Metall mit einem auf halber Länge einstückig angeformten Schliessbart 2 und einem sich über die ganze Länge erstreckenden, durchgehenden Schlitz 3. Der Durchmesser der Schliesswalze 1 ist dem Durchmesser des kreisförmigen Teils einer Einsatzöffnung für einen Zylinderschlosseinsatz angepasst. Die Länge der Schliesswalze 1 entspricht der Länge eines herkömmlichen Zylinderschlosseinsatzes. Die Querschnittsabmessungen des Schlitzes 3 entsprechen den Querschnittsabmessungen eines herkömmlichen Zylinderschlossschlüssels, so dass die Schliesswalze 1 mit einem solchen Schlüssel betätigt, das heisst verdreht werden kann.

Die Schliesswalze 1 kann aber auch mit jeder anderen Handhabe betätigt werden, die in den Schlitz 3 eingeführt wird. Dabei kann es sich um einen gesonderten Schlüssel handeln, der lediglich einen längeren Profilschaft aufweist. Um zu verhindern, dass dieser gesonderte Schlüssel beim Zuschlagen der Tür, in die das Schloss eingesetzt ist, herausfällt, kann der Schlüssel mit einer Rastverbindung im Schlitz 3 gehalten werden. Dazu weist die Schliesswalze 1 mittig eine radiale Gewindebohrung 4 für eine darin einsetzbare Halteschraube auf, mit der ein nicht dargestellter, in den Schlitz 3 ragender und auf einer nicht dargestellten Feder abgestützter Stift gesichert ist. Dieser Stift greift dann in eine zugeordnete Rastausnehmung des gesonderten Schlüssels ein und hält den Schlüssel im Schlitz.

Die Schliesswalze 1 wird wie ein Zylinderschlosseinsatz in das eingebaute Schloss eingesetzt. Zur axialen Lagefixierung weist die Schiiesswaize beidseits des Schliessbartes Umfangsnoten 5 bzw. 6 auf, in die nicht dargestellte Sprengringe einsetzbar sind, welche aussen am nicht dargestellten Schlossgehäuse anliegen.

Wenn die Seiten des Schlossgehäuses in eingebautem Zustand nicht mehr zugänglich sind, z.B. wenn das Schloss in eine Schlosstasche einer Tür eingebaut ist, kann die axiale Lagefixierung der Schliesswalze auch mit Hilfe von in den Fig. 3 und 4 dargestellten Blenden 7 erfolgen, die jeweils einen Axialflansch 8 aufweisen, dessen Innendurchmesser dem Aussendurchmesser von an den Enden der Schliesswalze 1 ausgebildeten Zapfen 9 angepasst sind. Die Zapfen 9, die einen geringeren Durchmesser als die Schliesswalze 1 aufweisen, schliessen über eine Schulter 10 an die Schliesswalze 1 an, so dass die Schulter 10 ein Widerlager für das Ende des zugeordneten Axialflansches 8 bilden kann.

Die in den Fig. 3 und 4 dargestellte Blende weist eine ovale bis längliche Grundfläche auf. Auf ihrer Rückseite erstreckt sich einerseits der Axialflansch 8 und andererseits ein Rastvorsprung 11, mit dem die Blende 7 in einer zugeordneten Ausnehmung der Tür gehalten wird.

Nicht dargestellt ist, dass der innenquerschnitt des Axialflansches 8 leicht konisch ausgebildet sein kann, um auch bei herstellungsbedingten oder montagebedingten Toleranzen eine Lagerung der Zapfen 9 in den zugeordneten Axialflanschen 8 zu erreichen.

Im übrigen sind die Blenden 7 ebenso wie die Schliesswalze 1 Spritzgussteile aus Kunststoff oder Metall.

In den Fig. 5 bis 9 sind weitere Ausführungsformen von Blenden dargestellt. Bei der in den Fig. 5 und 6 dargestellten Ausführungsform ist die Blende 7 auf einen Vorbau 12 eines nur angedeuteten Ganzglastürschlosses 13 aufgesetzt. Die Blende weist neben der vom Axialflansch 8 gebildeten Öffnung für die Schliesswalze 1 auch noch eine weitere Öffnung für einen Drücker 14 auf.

Die Blende nach Fig. 7 wird zusammen mit einem Schloss verwendet, das als Schliesseinsatz einen üblichen Zylinderschlosseinsatz trägt. Deswegen weist diese Blende 7 neben der Öffnung für den Drücker 14 auch eine Öffnung 15 auf, deren Querschnitt dem Querschnitt eines Zylinderschlosseinsatzes angepasst ist.

Die Blende nach Fig. 8 ist für eine Tür bestimmt, die ein Schloss mit einer Schliesswalze 1 trägt und bei der die Schliesswalze 1 nur von einer Seite betätigbar sein soll. Deswegen besitzt die Blende nach Fig. 8 lediglich eine Öffnung für den Drücker 14.

Bei der Ausführungsform nach Fig. 9 ist die Schliesswalze 1, wie bereits eingangs angedeutet, mit einer gesonderten Handhabe 16 ausgerüstet,die beim dargestellten Ausführungsbeispiel ein einfacher Hebel ist, an den sich ein nicht mehr dargestellter Profilschaft anschliesst, der sich in den Schlitz 3 erstreckt und dort mit der beschriebenen Rastverbindung gehalten ist. Diese Ausführung eignet sich insbesondere als Schliesseinsatz für nur einseitig zu verriegelnde Türen, z.B. von Badezellen und dergleichen, wobei auf der anderen Seite dieser Tür dann eine Blende nach Fig. 8 verwendet wird.

Die beschriebene Schliesswalze 1 ist ein einfaches und kostengünstiges Bauteil, welches zusammen mit Schlössern verwendet werden kann, die mit einem Schliesseinsatz ausgerüstet sind. Bei Verwendung der Schliesswalze, gegebenenfalls zusammen mit den verschiedenen Ausführungsformen der Blenden werden Herstellung und Lagerhaltung gesonderter Schlösser ohne besondere Anforderungen an die Sicherheit überflüssig, weil den Bedürfnissen nach mehr oder weniger Sicherheit durch Verwendung entweder der Schliesswalze oder eines Zylinderschlosseinsatzes Rechnung getragen werden kann.

## Patentansprüche

1. Schliesseinsatz für ein Schloss mit einem Riegel oder Fallenriegel, der von einem Schliessbart (2) des in einer durchgehenden Öffnung des Schlosses gehaltenen Einsatzes betätigbar ist, der eine im wesentlichen zylindrische Schliesswalze (1) mit einem der Öffnung oder einer Teilöffnung im Schloss angepassten Durchmesser aufweist, wobei an den Stirnseiten der Schliesswalze (1) Betätigungsausnehmungen (3) sowie zwischen Schliessbart (2) und zugeordneter Stirnseite Umfangsausnehmungen (5, 6) zur Fixierung der axialen Lage angeordnet sind, dadurch gekennzeichnet, dass die Schliesswalze (1) aus einem einstückigen Bauteil aus Kunststoff oder Metall mit einem einstückig angeformten Schliessbart (2) besteht sowie unmittelbar in der durchgehenden Öffnung drehbar gelagert ist und dass die Schliesswalze (1) endseitge Zapfen (9) aufweist, denen am Schloss oder der Tür befestigbare Blenden (7) mit jeweils einem den Zapfen (9) überfassenden und ein Zapfenlager bildenden Axialflansch (8) zugeordnet sind.

2. Schliesseinsatz nach Anspruch 1, dadurch gekennzeichnet, dass die Betätigungsausnehmungen von einem sich in Längsrichtung der Schliesswalze (1) erstreckenden, durchgehenden Schlitz (3) gebildet sind.

3. Schliesseinsatz nach Anspruch 1 oder 2, dadurch gekennzeichnet, dass der Querschnitt des Schlitzes (3) den Querschnittsabmessungen eines üblichen Zylinderschlossschlüssels angepasst ist.

4. Schliesseinsatz nach einem der Ansprüche 1 bis 3, dadurch gekennzeichnet, dass die Schliesswalze (1) wenigstens eine radiale Bohrung zur Aufnahme eines sich bis in den Schlitz (3) erstreckenden federbelasteten Raststiftes aufweist.

5. Schliesseinsatz nach Anspruch 4, dadurch gekennzeichnet, dass der Raststift in der Mitte der Schliesswalze (1) angeordnet ist.

.6. Schliesseinsatz nach einem der Ansprüche 1 bis 5, dadurch gekennzeichnet, dass die Umfangsausnehmungen (5, 6) zur Lagefixierung in der Nähe des Schliessbartes (2) angeordnet und zur Aufnahme von Sprengringen eingerichtet sind.

7. Schliesseinsatz nach einem der Ansprüche 1 bis 6, dadurch gekennzeichnet, dass die Zapfen (9) einen kleineren Durchmesser als die Schliesswalze (1) aufweisen und mit einer ein Widerlager für das Ende des Axialflansches (8) bildenden Schulter (10) in die Schliesswalze (1) übergehen.

8. Schliesswalze nach einem der Ansprüche 1 bis 7, dadurch gekennzeichnet, dass der Innenquerschnitt des Axialflansches (8) konisch verjüngt ist.

9. Schliesseinsatz nach Anspruch 7 oder 8, dadurch gekennzeichnet, dass jede Blende (7) wenigstens einen Rastvorsprung (11) zum Halten in einer zugeordneten Ausnehmung des Schlosses oder der Tür aufweist.

## Claims

1. A locking insert for a lock equipped with a latch or falling latch which can be actuated by the locking bit (2) of the insert held in the continuous opening of the lock, the insert showing essentially a cylindrical locking roller (1) with a diameter adapted to the opening or to a partial opening of the lock, actuating recesses (3) being arranged at the ends of the locking roller (1) and circumferential recesses (5,6) for fixing the axial position being arranged between the locking bit (2) and the respective end, characterized in that the locking roller (1) consists of a single-piece element of plastic or metal with an integrally formed single-piece locking bit (2) as also directly pivoted in the continuous opening and that the locking roller (1) has pivots (9) at the ends where cover plates (7) attachable to the lock or to the door are adjoined to the pivots (9) each of the cover plates (7) having an axial flange (8) compassing the respective pivot (9) and so forming a journal bearing.

2. A locking insert according to claim 1, characterized in that the actuating recesses are formed by a continuous groove (3) ranging in the longitudinal direction of the locking roller (1).

3. A locking insert according to claim 1 or 2, characterized in that the cross section of the slot (3) is adapted to the cross sectional dimensions of a standard cylinder lock key.

4. A locking insert according to one of the claims 1 to 3, characterized in that the locking roller (1) has at least one radially drilled hole for holding a spring weighed drop-in pin extending to the groove (3).

5. A locking insert according to claim 4, characterized in that the drop-in pin is arranged in the center of the locking roller (1).

6. A locking insert according to one of the claims 1 to 5, characterized in that the circumferential recesses (5, 6) for position stabilization are arranged close to the locking bit (2) and that they are prepared for holding of retainer rings.

7. A locking insert according to one of the claims 1 to 6, characterized in that the pivots (9) have a smaller diameter than the locking roller (1) and change with a thrust bearing shoulder (10) at the end of the axial flange (8) into the locking roller (1).

8. A locking roller according to the claims 1 to 7, characterized in that the internal cross section of the axial flange (8) is tapered.

9. A locking insert according to claim 7 or 8, characterized in that each cover plate (7) has at least one engaging projection (11) for holding in an adjoined recess of the lock or of the door.

## Revendications

1. Dispositif intérieur de fermeture pour serrure munie d'un pêne ou d'un loquet, qui peut être actionné par une barbe de fermeture (2) du dispositif intérieur maintenu dans une ouverture de part en part de la serrure, présentant un cylindre de fermeture (1 ) pratiquement cylindrique, d'un diamètre adapté à l'ouverture ou à une ouverture partielle de la serrure, des évidements d'actionnement (3) étant prévus aux côtés frontaux du cylindre de fermeture (1) et des évidements circonférentiels (5, 6) étant disposés entre la barbe de fermeture (2) et le côté frontal correspondant pour fixer la position axiale, caractérisé en ce que le cylindre de fermeture (1) est formé d'un élément d'une seule pièce en matière synthétique ou en métal sur lequel est formée d'une seule pièce une barbe de fermeture (2), et en ce qu'il est monté directement de manière à pouvoir tourner dans l'ouverture de part en part, et en ce que le cylindre de fermeture (1) présente des tourillons terminaux (9) auxquels sont adjoints des diaphragmes (7) pouvant se fixer à la serrure ou à la porte et présentant chacun un collet axial (8) s'engageant par dessus le tourillon et formant un coussinet.

2. Dispositif intérieur de fermeture selon la revendication 1, caractérisé en ce que les évidements d'actionnement sont formés par une fente de part en part (3) s'étendant dans la direction longitudinale du cylindre de fermeture (1

3. Dispositif intérieur de fermeture selon l'une des revendications 1 ou 2, caractérisé en ce que la section de la fente (3) est adaptée aux dimensions de section d'une clef usuelle pour serrure cylindrique.

4. Dispositif intérieur de fermeture selon l'une des revendications 1 à 3, caractérisé en ce que le cylindre de fermeture (1) présente au moins une perforation radiale pour loger une goupille d'arrêt sollicitée par ressort, s'étendant jusque dans la fente (3).

5. Dispositif intérieur de fermeture selon la revendication 4, caractérisé en ce que la goupille d'arrêt est disposée au milieu du cylindre de fermeture (1).

6. Dispositif intérieur de fermeture selon l'une des revendications 1 à 5, caractérisé en ce que les évidements circonférentiels (5, 6) servant à fixer la position sont disposés au voisinage de la barbe de fermeture et sont agencés pour loger des joncs.

7. Dispositif intérieur de fermeture selon l'une des revendications 1 à 6, caractérisé en ce que les tourillons (9) présentent un plus petit diamètre que le cylindre de fermeture (1) et rejoignent le cylindre de fermeture ( 1 ) par un épaulement (10) servant de butée à l'extrémité du collet axial (8).

8. Dispositif intérieur de fermeture selon l'une des revendications 1 à 7, caractérisé en ce que la section intérieure du collet axial (8) est rétrécie conique- ment.

9. Dispositif intérieur de fermeture selon l'une des revendications 7 et 8, caractérisé en ce que chaque diaphragme (7) présente au moins une saillie d'arrêt ( 11 ) pour le retenir dans un évidement correspondant de la serrure ou de la porte.
